# FASCICULE DE BREVET EUROPEEN

(11) **EP 0 005 386 B1**
(45) Date de publication et mention de la délivrance du brevet: **02.09.1981**
(21) Numéro de dépôt: 79400217.0
(22) Date de dépôt: 03.04.1979
(51) Int. Cl.: H01F 17/04, H01F 15/18, H04B 1/00

(54) **Inductance comprenant un circuit magnétique conformé en pot en ferrite et procédé de réglage de la reluctance du pot**
Induktanz mit Ferritschalenkern und Verfahren zum Einstellen des magnetsichen Widerstands des Kerns
Inductance with a ferrite pot core and method to adjust the reluctance of the core

(30) Priorité: 06.04.1978 FR 7810188
(43) Date de publication de la demande: 14.11.1979
(73) Titulaire: SAT (Société Anonyme de Télécommunications),Société Anonyme, 75783 Paris Cédex 16 (FR)
(72) Inventeur: Nepomiastchy, Alexis, F-75015 Paris (FR); Le Dosseur, Robert, F-93360 Neuilly-Plaisance (FR)
(74) Mandataire: Martinet, René

## Description

La présente invention concerne une inductance comprenant un circuit magnétique conformé en un pot en ferrite constitué par la superposition de deux demi-coquilles et pourvu d'un entrefer en son noyau central. Elle a trait également au procédé de réglage de la réluctance du circuit magnétique en ferrite de l'inductance en vue de lui conférer une valeur désirée de réluctance.

Actuellement pour obtenir un tel réglage dans les circuits magnétique d'inductance connues, on modifie la valeur effective de leurs entrefers. Dans le cadre de l'invention, le réglage est obtenu par modification de la section de passage et de la répartition des lignes de force magnétique dans la zone de l'entrefer.

De tels circuits ou pots magnétiques sont utilisés en grand nombre dans le domaine des télécommunications. En effet, l'industrie des télécommunications exploite en très grande quantité des inductances qui sont formées d'un ou plusieurs bobinages appropriés, placés dans une cavité réalisée par l'association de deux demi-coquilles ferromagnétiques. Selon une structure connue, chaque demi-coquille comporte une base surmontée d'une couronne extérieure plus ou moins évidée et d'un noyau central. La hauteur de la couronne extérieure est sensiblement supérieure à celle du noyau central. L'assemblage par superposition des deux demi-coquilles réalise un circuit magnétique dont le noyau central présente un entrefer délimité par les deux surfaces en regard du noyau central. Pour obtenir de tels circuits magnétiques d'inductance ayant une valeur de réluctance désirée, il y a lieu tout d'abord de prendre des précautions d'usinage sur la hauteur relative de la couronne extérieure et du noyau central. Une machine appropriée à un tel usinage est décrite dans le brevet français n° 2.293.047. Le circuit magnétique ainsi obtenu a une réluctance voisine de celle désirée. On procède ensuite au réglage de la valeur de la réluctance avec précision. Pour ce faire, toujours dans les circuits magnétiques connus selon l'un des procédés les plus utilisés, le noyau central comporte une cheminée cylindrique permettant le mouvement de rotation et la translation d'un bâtonnet en ferrite solidaire d'une vis, appelée vis de réglage, mobile dans un écrou solidaire de l'une des deux demi-coquilles. Le positionnement du bâtonnet en ferrite au voisinage et/ou plus ou moins à l'intérieur de l'entrefer du circuit magnétique permet d'obtenir des réglages ayant une précision de l'ordre de 10-⁴ et une marge usuelle de réglage de 15%.

Toutefois, pour des raisons de miniaturisation, on utilise de plus en plus des circuits magnétiques de très petites dimensions. Les circuits magnétiques connus, du genre décrit ci-dessus, présentent alors au moins les inconvénients suivants:
-la diminution de la section utile du noyau central due à la présence de la cheminée cylindrique, et
- des difficultés technologiques concernant la réalisation d'une vis de réglage pourvue de bâtonnet en ferrite pour une cheminée dont le diamètre est inférieur à ou de l'ordre de 2 millimètres.

La présente invention a pour but de s'affranchir des inconvénients évoqués ci-dessus en fournissant une inductance dont le réglage de réluctance du circuit magnétique à une valeur désirée est obtenu par usinage et enlèvement de matière au moins dans l'une des surfaces en regard du noyau central formant l'entrefer du circuit magnétique. Cette modification de surface entraîne une modification de la répartition des lignes de force magnétique et une augmentation de la réluctance du circuit magnétique.

Il apparaît que le procédé de réglage conforme à l'invention ne fait pas appel à un bâtonnet que l'on introduit plus ou moins dans l'entrefer à l'aide d'une vis de réglage et supprime tous les inconvénients inhérents à ladite vis de réglage. Complémentairement, l'absence d'une cheminée centrale tout le long du noyau d'un circuit magnétique conforme à l'invention améliore les qualités du circuit magnétique.

A ces fins, une inductance du type défini dans l'entrée en matière est caractérisée, conformément à l'invention, en ce qu'au moins l'une des deux-coquilles qui sont assemblées et immobilisées par collage ou agrafage, comporte au voisinage de l'entrefer une paroi mince percée d'un ou plusieurs trous déterminant la valeur de la réluctance du circuit magnétique.

Le procédé de réglage de la réluctance du circuit magnétique fait appel, comme déjà dit, à l'usinage de matière. Un tel procédé est divulgué dans le brevet français 1.586.479. Selon ce procédé connu, qui est applicable à des inductances dont le circuit magnétique est composé d'un noyau toroidal autour duquel sont déposés ou enroulés deux conducteurs, l'usinage du noyau pour former l'entrefer est obtenu au moyen d'une buse projetant un courant d'air entraînant des particules d'abrasif, telle que l'alumine, en suspension. L'inductance désirée est obtenue par comparaisons successives avec la mesure de l'inductance du circuit magnétique usiné correspondant à des élargissements successifs de l'entrefer. Ces mesures et usinages successifs peuvent s'effectuer lorsque l'inductance est insérée dans le circuit d'utilisation auquel elle est destinée. Bien qu'un tel procédé soit applicable à des inductances miniatures, celui-ci ne peut présenter une précision suffisament élevée, quant à la quantité de matière enlevée et à la surface d'impact du courant d'abrasif. En effet, selon le brevet français 1.586.479, l'usinage n'est effectué que relativement à l'épaisseur de l'entrefer, c'est-à-dire par usinage des faces en regard de l'entrefer. De ce fait, il ne peut être appliqué à l'usinage d'entrefer de circuits magnétiques pour lesquels le bobinage et/ou le support de celui-ci entourent complétement les noyaux centraux formant entre eux l'entrefer.

Aussi la présente invention remédie à ces inconvénients afin de permettre une modification quasi ponctuelle d'au moins l'une des faces de l'entrefer et, par suite, une obtention de la caractéristique recherchée de l'inductance avec une précision élevée.

Le procédé de réglage de la reluctance du circuit magnétique en ferrite de l'inductance selon l'invention est caractérisé en ce qu'on mesure la valeur de la réluctance du circuit magnétique à régler, en ce qu'on compare successivement les valeurs de réluctance mesurées à la valeur désirée de la réluctance pour déterminer la quantité de matière de la paroi mince qui doit être éliminée et en ce qu'on enlève cette quantité de matière par creusage et perçage d'un ou plusieurs trous au travers de ladite paroi.

Le creusage et le perçage des trous sont obtenus par usinage au moyen d'une source laser dont le faisceau laser a une orientation, une intensité, une durée de fonctionnement et une convergence qui sont déterminées par un calculateur en fonction de la valeur de réluctance désirée pour le circuit magnétique. Ainsi l'utilisation d'un faisceau laser permet d'obtenir un usinage quasi-ponctuel au niveau de l'entrefer, sur une surface très faible, et donc une valeur de réluctance très précise.

Toujours selon l'invention, on utilise avantageusement pour effectuer le réglage des réluctances de circuits magnétiques une machine automatique comprenant, outre la source laser pour l'usinage de la paroi mince, un calculateur comprenant un appareil de mesure d'un paramètre significatif de la réluctance du circuit magnétique et un ordinateur. L'appareil de mesure peut-être un appareil de mesure de self-inductance ou de fréquence.

La présence du trou pratiqué dans la paroi mince dite de réglage qui forme l'une des faces en regard de l'entrefer, augmente la valeur effective de l'entrefer et, par conséquent, augmente la valeur de la réluctance et diminue la valeur du coefficient de self-inductance spécifique A1. Soit A A1 la variation de self-inductance produite par le perçage d'un trou de diamètre 0. Approximativement, la variation élémentaire A A1 est proportionnelle au carré du diamètre du trou. Egalement approximativement, la variation totale Σ A A1 dûe au perçage de plusieurs trous ayant des diamètres 0₁, 0₃ ..., 0n est proportionnelle à la somme des carrés de ces diamètres: k est un coefficient de proportionnalité dont la valeur dépend des paramètres du circuit magnétique en ferrite.

Si nécessaire la valeur relative du réglage ΣΔ A1/A1 peut être très importante, 25% et plus; il suffit pour cela, selon l'invention, de donner à la paroi mince de réglage une dimension en conséquence et de pratiquer dans ladite paroi un ou plusieurs trous ayant des diamètres plus ou moins grands.

Cependant l'invention est utilisable pour des circuits magnétiques en ferrite dont la valeur relative de réglage est de l'ordre de 10% de leurs coefficients de self-inductance. Le procédé de réglage selon l'invention permet d'atteindre une très grande précision de réglage, de l'ordre de 10-⁴, et même mieux si nécessaire, car il est possible de doser de façon très fine la quantité de matière enlevée par l'action d'un faisceau à rayonnement laser.

Etant donné que les inductances utilisées dans les matériels de télécommunications sont employés avec une induction magnétique très faible, de l'ordre d'un dixième de millitesla, le fait de diminuer localement la section de ferrite même de façon assez importante ne permet pas d'atteindre les valeurs voisines de l'induction de saturation qui est de l'ordre de quelque centaines de milliteslas.

Le procédé de réglage selon l'invention est très rapide. Ce procédé ne met en oeuvre aucune mécanique en mouvement dans le circuit magnétique. La cadence de réglage des circuits magnétiques peut être très grande, de l'ordre d'un circuit réglé par seconde.

Un autre avantage de circuit magnétique selon l'invention et de son procédé de réglage réside dans sa grande fiabilité. Le circuit selon l'invention ne comportant aucune pièce additionnelle, dont la précision relative peut être modifiée après le réglage, par exemple sous l'action de la température ou des vibrations, est très fiable.

D'autres avantages de l'inductance selon l'invention et de son procédé de réglage apparaîtront plus clairement au cours de la description qui suit, en référence aux dessins annexés correspondants dans lesquels:
- la Fig. 1 est une vue en coupe du circuit magnétique d'une inductance selon l'invention;
- la Fig. 2 est une vue de la face supérieure du circuit magnétique d'une inductance selon l'invention;
-la Fig. 3 est un bloc-diagramme schématique d'une machine automatique mettant en oeuvre le procédé de réglage de la réluctance du circuit magnétique de l'inductance selon l'invention; et
- les Figs. 4a, 4b et 4c représentent trois configurations préférées de la paroi mince de réglage du circuit magnétique de l'inductance selon l'invention, après réglage de celui-ci.

La Fig. 1 représente une vue en coupe d'un circuit magnétique selon l'invention qui est constitué essentiellement d'un pot formé par une demi-coquille supérieure 2 qui sont en ferrite.

Les deux demi-coquilles 1 et 2 sont assemblées et immobilisées par collage ou agrafage au niveau des surfaces en regard de leurs couronnes 1' et 2', après introduction du bobinage 6 dans la cavité du circuit magnétique.

Selon la réalisation montrée à la Fig. 1, les deux demi-coquilles ne sont pas identiques. La demi-coquille inférieure 1 a un noyau central plein 1" tandis que le noyau central 2" de la demi-coquille supérieure 2 présente une cheminée 3, dite cheminée de réglage. Les noyaux 1" et 2" sont coaxiaux et sont séparés par un entrefer 4. La cheminée 3 a la forme d'un trou borgne qui est séparé de l'entrefer 4 par une paroi mince 5, dite paroi de réglage, et qui peut être, par exemple, un trou cylindrique coaxial au noyau central 2". En 6 sont représentés schématiquement le ou les bobinages placés dans la cavité du circuit magnétique. Selon le procédé de réglage, conforme à l'invention, un ou plusieurs trous, tels que 7, sont percés dans la paroi de réglage 5. Cet enlévement de matière augmente la valeur effective de l'entrefer 4.

Il est à noter qu'avant perçage du trou 7 le circuit magnétique selon l'invention a sensiblement les mêmes caractéristiques qu'un circuit magnétique de dimensions identiques dont le noyau central ne comporterait pas la cheminée de réglage 3.

La Fig. 2 représente une vue de la face supérieure d'un circuit magnétique selon l'invention. Il s'agit plus particulièrement de l'adaptation d'un circuit connu à sa réalisation selon l'invention. Sur cette figure sont représentées en 2 la demi-coquille supérieure, en 3 la cheminée de réglage et en 7 le trou de réglage. Une carcasse 8 supporte le ou les bobinages 6 et émerge en deux endroits du circuit magnétique.

La Fig. 3 représente schématiquement une machine automatique mettant en oeuvre le procédé de réglage selon l'invention, au moyen d'une source laser. Le bobinage 6 du circuit magnétique à régler est relié à l'entrée de mesure d'un appareil de mesure de self-inductance 10 (ou de fréquence). Un ordinateur 11 a a l'une de ses deux entrées reliées à la sortie d'information de l'appareil de mesure et l'autre entrée reliée à une mémoire à programme pré-enregistré 12. Cette mémoire 12 a mémorisé la valeur exacte du coefficient de self-inductance qui doit être obtenu par le réglage du circuit magnétique. Selon le programme pré-enregistré dans la mémoire 12, l'ordinateur 11 détermine, par comparaisons successives entre les valeurs de self-inductance mesurées et transmises par l'appareil de mesure 10 et de la valeur prédéterminée de self-inductance transmise par la mémoire 12, les paramètres de réglage d'une source laser 14. Ces paramètres sont l'orientation, l'intensité, la durée de fonctionnement et la convergence du faisceau laser 15 émis par la source laser 14. Une liaison 13 relie la sortie de l'ordinateur 11 et l'entrée de commande de la source laser 14 pour assurer le transport des informations nécessaires aux réglages des paramètres de l'àmission du faisceau laser 15.

L'utilisation d'une source laser 14 confère un réglage aisé d'un circuit magnétique selon l'invention. En effet, l'enlèvement de cette matière ferromagnétique nécessaire audit réglage est effectué sur un circuit magnétique muni de son bobinage et en fonctionnement. Cela signifie que ce réglage est effectué en dynamique et peut être réalisé sur une inductance ou un transformateur comprenant ledit circuit magnétique et interconnecté dans un circuit électronique en fonctionnement. De ce fait, les circuits magnétiques constitués par l'inductance ou le transformateur sont réglés dans leurs conditions normales d'exploitation.

L'expérience a montré que le procédé d'enlèvement de matière au moyen d'un faisceau à rayonnement laser ne provoquait aucune perturbation sensible du circuit magnétique en ferrite selon l'invention. En effet, la paroi de réglage 5 du circuit magnétique en ferrite selon l'invention. En effet, la paroi de réglage 5 du circuit magnétique permet un usinage au moyen du faisceau laser 15 qui est très localisé dans l'espace et dans le temps.

En vue d'obtenir d'autres configurations de la paroi de réglage, l'ordinateur 11 peut commander, en fonction de programmes préenregistrés différents dans la mémoire 12, le fonctionnement de la source laser 14 selon des séquences différentes. Les figures 4a, 4b et 4c représentent, à titre d'exemple, trois exemples de configurations que peut présenter la paroi de réglage d'un circuit magnétique selon l'invention, une fois le réglage de celui-ci effectué. La paroi 5a montrée à la Fig. 4a a été percée d'un trou unique 7a dont la diamètre a été calculé pour obtenir au plus juste la valeur pré-déterminée de self-inductance. La paroi 5b montrée à la Fig. _4b a été percée d'une succession de trous 7b qui sont identiques et répartis sur une spirale; une mesure de self-inductance est faite après le perçage de chaque trou 7b pour déterminer s'il y a lieu ou non de percer le trou suivant. La paroi 5c montrée à la Fig. 4c correspond à l'utilisation par l'ordinateur 11 d'un programme qui détermine, après chaque mesure de self-inductance, la diamètre du trou 7c à percer en vue d'approcher par défaut la valeur de self-inductance prédéterminée. On conçoit que les trous 7c ainsi percés, centrés également sur une spirale coplanaire à la paroi de réglage 5c, sont de plus en plus petits. Le procédé de réglage selon la configuration de là Fig. 4c contribue à la fois à une grande rapidité d'exécution et à un réglage très précis.

A titre d'exemple, en mettant en oeuvre le procédé de réglage selon la Fig. 4c, le réglage automatique de self-inductance est effectué avec une précision de 10-⁴ au rythme d'un circuit magnétique par seconde. Un tel circuit magnétique a par exemple une section des noyaux centraux 1", 2" de 26 mm², une section de la cheminée réglage 3 de 7 mm² et une épaisseur de la paroi de réglage 5c de 0,3 mm. L'usinage est effectué par un faisceau laser dont l'émission est modulée par des impulsions d'une durée unitaire de 0,5 µs. Chaque impulsion permet une érosion de matière sur une profondeur d'environ 50 p.m,

Selon la réalisation préférée décrite ci-dessus en référence à la Fig. 1, les demi-coquilles 1 et 2 sont différentes. Il est évident que pour de multiples raisons, entre autres d'économie, on peut associer, pour constituer un circuit magnétique, deux demi-coquilles de structures identiques sans pour cela sortir du cadre de la présente invention. Selon ce dernier cas, on règle le circuit magnétique ainsi formé soit simultanément, soit alternativement, par usinage de l'une et/ou l'autre des parois de réglage des demi-coquilles.

## Revendications

1. Inductance comprenant un circuit magnétique conformé en un pot constitué par la superposition de deux demi-coquilles en ferrite (1, 2) et pourvu d'un entrefer (4) en son noyau central (1", 2"), caractérisée en ce qu'au moins l'une (2) des deux demi-coquilles qui sont assemblées et immmobilisées par collage ou agrafage, comporte au voisinage de l'entrefer (4) une paroi mince (5) percée d'un ou plusieurs trous (7) déterminant la valeur de la réluctance du circuit magnétique.

2. Procédé de réglage de la réluctance du circuit magnétique en ferrite de l'inductance conforme à la revendication 1, caractérisé en ce qu'on mesure la valeur de la réluctance du circuit magnétique à régler, en ce qu'on compare successivement les valeurs de réluctance mesurées à la valeur désirée de la réluctance pour déterminer la quantité de matière (7) de la paroi mince (5) qui doit être éliminée et en ce qu'on enlève cette quantité de matière par creusage et perçage d'un ou plusieurs trous (7) au travers de ladite paroi (5).

3. Procédé conforme à la revendication 2, caractérisé en ce que lesdits trous (7) sont obtenus par usinage au moyen d'une source laser (14) dont le faisceau laser (15) a une orientation, une intensité, une durée de fonctionnement et une convergence qui sont déterminées par un calculateur (10, 11, 12) en fonction de la valeur de réluctance désirée pour la circuit magnétique.

4. Procédé conforme à la revendication 2 ou 3, caractérisé en ce que la mesure de la valeur de la réluctance du circuit magnétique consiste en une mesure de self-inductance ou de fréquence effectuée sur l'inductance ou transformateur comprenant ledit circuit magnétique, cette inductance ou ce transformateur étant interconnecté dans un circuit électronique en fonctionnement normal.

## Claims

1. Inductance comprising a magnetic circuit in the form of a casing constituted of the superposition of two ferrite half-shells (1, 2) with an airgap (4) in its central core (1", 2"), characterized in that at least one (2) of the two half-shells which are assembled and fixed by gluing or hooking, comprises near the airgap (4) a thin wall (5) which is perforated with one or more holes (7) to obtain the value of the reluctance of the magnetic circuit.

2. Method for adjusting the reluctance of the ferrite magnetic circuit of the inductance according to claim 1, characterized in that the value of the magnetic circuit to be adjusted is measured, that the measured reluctance values are compared successively with the desired reluctance value, thereby evaluating the amount of material (7) of the thin wall (5) to be removed and that this material amount is removed by sinking and perforating one or more holes (7) through said wall (5).

3. Method according to claim 2, characterized in that said holes (7) are machined by means of a laser source (14), whose laser beam (15) has an orientation, an intensity, an operating time and a convergence which are set by a computer (10, 11, 12) as a function of the desired reluctance value for the magnetic circuit.

4. Method according to claim 2 or 3, characterized in that the measurement of the reluctance value of the magnetic circuit consists of a self-inductance or frequency measurement effected on the inductance or on the transformer comprising said magnetic circuit, this inductance or this transformer being interconnected to an electronic circuit in normal operating condition.

## Patentansprüche

1. Induktanze mit einem Magnetkreis, der in einer aus zwei übereinandergelegten Ferrit-Halbschalen (1, 2) gebildeten Kammer angelegt und in seinem Mittelkern (1", 2") mit einem Luftspalt (4) versehen ist, dadurch gekennzeichnet, daß von den beiden durch Kleben oder Heften miteinander verbundenen und befestigten Halbschalen mindestens eine (2) eine dünne Wand (5) aufweist, durch welchen eine oder mehrer Löcher (7) zur Bestimmung des Reluktanzwerts des Magnetkreises verlaufen.

2. Verfahren zur Regelung der Reluktanze des Ferrit-Magnetkreises der Induktanz gemäß Patentanspruch 1, dadurch gekennzeichnet, daß der Wert der zu regelnden Reluktanz der Magnetkreises gemessen wird, die Reluktanzmeßwerte anschließend zur Bestimmung der aus der dünnen Wand (5) herauszunehmenden Materialmenge (7) mit dem gewünschten Reluktanzwert verglichen werden, und daß diese Materialmenge durch Ausstechen und Bohren eines oder mehrerer Löcher (7) in diese dünne Wand (5) beseitigt wird.

3. Verfahren gemäß Patentanspruch 2, dadurch gekennzeichnet, daß die Löcher (7) durch Bearbeitung mit einer Laserstrahlquelle (14) eingebracht werden, deren Laserstrahl (15) in seiner Ausrichtung, Stärke, Betriebsdauer und Konvergenz aufgrund des für den Magnetkreis gewünschten Reluktanzwertes durch einen Rechner (10, 11, 12) bestimmt wird.

4. Verfahren gemäß Patentanspruch 2 oder 3, dadurch gekennzeichnet, daß die Messung des Reluktanzwertes des Magnetkreises in einer Selbstinduktanz- oder Frequenzmessung besteht, die auf die Induktanze oder das den Magnetkreis aufweisende Transformator einwirkt, wobei diese Induktanz oder dieses Transformator in enem elektronischen Normalbetriebskreis geschaltet is.
